# EUROPÄISCHE PATENTSCHRIFT

(11) **EP 1 782 504 B1**
(45) Veröffentlichungstag und Bekanntmachung des Hinweises auf die Patenterteilung: **12.09.2012**
(21) Anmeldenummer: 05758122.5
(22) Anmeldetag: 13.07.2005
(51) Int. Cl.: H01R 13/66, H01R 9/24

(54) **STECKBARE ÜBERSPANNUNGSSCHUTZ-ANORDNUNG**
PLUG-IN SURGE PROTECTION ASSEMBLY
ENSEMBLE LIMITEUR DE TENSION ENFICHABLE

(30) Priorität: 24.08.2004 DE 102004040957; 24.09.2004 DE 102004046394
(43) Veröffentlichungstag der Anmeldung: 09.05.2007
(73) Patentinhaber: DEHN + SÖHNE GMBH + CO KG, 92318 Neumarkt/Opf (DE)
(72) Erfinder: IGL, Peter, 90602 Seligenporten (DE); KRÄMER, Herbert, 91180 Heideck (DE)
(74) Vertreter: Kruspig, Volkmar
(86) Internationale Anmeldenummer: PCT/EP2005/007627
(87) Internationale Veröffentlichungsnummer: WO 2006/021270

(56) Entgegenhaltungen:
- EP-A- 0 645 842
- DE-A1- 19 900 759
- DE-C1- 3 837 051
- DE-U1- 20 000 506
- US-A- 5 504 654

## Beschreibung

Die Erfindung betrifft eine steckbare Überspannungsschutz-Anordnung für Kontaktleisten zum löt-, schneid- und abisolierfreien Anschließen von Komponenten und Leitungen, insbesondere im Bereich der Telekommunikations- und Datentechnik, umfassend ein Magazin mit elektrischen Kontaktelementen zum Herstellen einer Verbindung zur Kontaktleiste sowie Auftrennen des jeweiligen Strompfads und Einfügen der Überspannungsschutz-Elemente in den jeweiligen Strompfad und eine Erdungsschiene oder eine Erdungsklemme, wobei das Magazin ein Einsteckteil und einen Gehäusekörper aufweist, der Gehäusekörper die Überspannungsschutz-Elemente aufnimmt und das Einsteckteil in die Kontaktleiste eingreift, gemäß Oberbegriff des Patentanspruchs 1.

Der derzeitige Standard für Anschlusssysteme im Fernmeldebereich ist durch sogenannte LSA-PLUS (eingetragene Marke der Krone GmbH) gekennzeichnet, welche ein sehr schnelles, sauberes und sicheres Anschließen von Leitungen und Komponenten ermöglichen. Unter "LSA" wird hier ein löt-, schneid- und abisolierfreies Handling verstanden. Bei der LSA-PLUS-Technik stehen die Kontakte in einem Winkel von im wesentlichen 45°, so dass die Kontaktierung günstiger möglich und eine verbesserte Zugentlastung des Kabels gegeben ist.

In LSA-PLUS-Technik sind Anschlussleisten, Trennleisten, Erddrahtleisten und ähnliche Kontaktleisten vorbekannt. Bei Trennleisten ist es möglich, eine Verbindung mit einem einfachen Stecker aufzutrennen, um sich aufzuschalten oder Verbindungen umzuleiten. Bei Anschlussleisten kann ein Aufschalten durch einfaches Einsetzen eines Steckers erfolgen. Bei Erddrahtleisten, auch Erdungsleisten genannt, erfolgt die Applikation, um verschiedene Komponenten oder auch Leitungen sicher auf dasselbe Erdpotential zu bringen, welche einsetzbare Überspannungsschutz-Systeme benötigen, um entsprechend Energiemengen in Richtung Erde zu leiten und eine Zerstörung der angeschlossenen Kommunikationssysteme zu vermeiden.

Die Produktinformation der Firma Phoenix Contact GmbH & Co. KG, Blomberg, zum steckbaren Überspannungsschutz für LSA-PLUS-Leisten bezüglich des COMTRAB-Ableiters zeigt Überspannungsschutz-Stecker für ein bis zehn Doppeladern bzw. zwei bis zwanzig Einzeladern.

Als typische Anwendung wird dort auf Rangierverteiler mit LSA-PLUS-Trenn - oder Schaltleisten verwiesen. Das COMTRAB-Überspannungsschutz-Magazin kann mit den verschiedensten Schutzsteckern kombiniert werden. Das Magazin selbst besitzt eine Aufnahmekapazität von bis zu zehn Überspannungsschutz-Steckern, wobei die Schutzschaltung aus einer Kombination von reversiblen Stromschutzkomponenten und leistungsstarken Gasentladungsableitern mit Fail-Safe-Kontakt aufgebaut ist.
Mit dem Einstecken des Überspannungsschutz-Steckers in die LSA-PLUS-Trenn - oder Schaltleiste erfolgt ein Auftrennen und gleichzeitiges Einfügen der Schutzschaltung in den Strompfad.

Der Anschluss zum Potentialausgleich bei der COMTRAB-Anordnung wird mit der im Magazin integrierten Erdschiene hergestellt.

Nachteilig bei dem steckbaren Überspannungsschutz COMTRAB der Firma Phoenix ist die Tatsache, dass mit dem Einstecken des Schutzsteckers in die LSA-PLUS-Anschlussleiste diese für Rangier-, Trenn- und Messzwecke nicht mehr zugänglich ist. Sollen Messaufgaben gelöst werden, muss das jeweilige Überspannungsschutz-Element bzw. die Überspannungsschutz-Stecker oder sogar das gesamte Überspannungsschutz-Magazin von der LSA-PLUS-Leiste entfernt werden.

Bezüglich weiterer Ausführungsformen von Anschlussleisten zur Telekommunikationstechnik mit integriertem Erdungselement zur Ausbildung einer elektrisch leitenden Verbindung mit einem Überspannungsschutz-Bauteil und/oder einem Schirmbauteil sei beispielsweise auf die DE 200 00 506 U1 verwiesen.

Bezüglich der Befestigung einer Kontaktleiste an einem Montagerahmen ist auf die DE 198 81 273 C2 und hinsichtlich der Ausführungsform einer Kontaktleiste mit Steckkontakten zur Leiterplattenmontage auf die EP 1 286 420 A2 aufmerksam zu machen.

Aus dem Stand der Technik sind Überspannungsschutz-Geräte in verschiedenen Bauformen bekannt. Zum einen existieren Überspannungsschutz-Magazine zur Aufnahme von Gasentladungsableitern. Zum anderen sind Überspannungsschutz-Geräte vorbekannt, die eine Kombination von Grobschutzelementen und Feinschutzelementen enthalten. Diese Geräte werden in Bauformen zur Beschaltung einer Doppelader bis hin zur Beschaltung von zehn Doppeladern gemäß vorstehender Erläuterung ausgelegt.

Bezüglich des Standes der Technik zu Überspannungsschutz-Magazinen seien beispielhaft die PCT/EP99/02621, die DE 199 17 824 A1 und die DE 199 00 759 A1 erwähnt.

Überspannungsschutz-Geräte in Kombination aus Grob- und Feinschutz auch in Form einer trennbaren Verbindung sind in der DE 100 07 173 A1 oder bezüglich des inneren Aufbaus eines Überspannungsschutz-Geräts für eine Doppelader in der EP 0 797 379 B1 offenbart.

Ein Erdanschluss für Überspannungsschutz-Geräte für eine Doppelader über eine Sammelerde, welche alle Überspannungsschutz-Geräte einer Kontaktleiste aufnimmt, zeigt die EP 1 290 760 B1.

DE 38 37051 offenbart eine Steckbare Überspannungschutz-Anordnung nach dem Oberbegriff des Anspruchs 1.

Bezüglich des vorstehend erläuterten Standes der Technik verbleibt festzuhalten, dass einerseits die LSA-PLUS-Technik sehr weit verbreitet ist und dass andererseits steckbare Überspannungsschutz-Module für derartige Leisten, und zwar in Form von Überspannungsschutz-Steckern, die in einem Magazin aufgenommen werden, vorbekannt sind.

Bei der bekannten Technik ist allerdings die ansonsten gegebene Zugänglichkeit zu den Kontakten der Kontaktleiste bei aufgesetztem Überspannungsschutz nicht mehr möglich.

Derzeit am Markt verfügbare Überspannungsschutz-Geräte sind entweder als Überspannungsschutz-Magazine zur Aufnahme von Gasentladungsableitern ausgelegt oder beinhalten Grob- und Feinschutz sowie notwendige Entkopplungsimpedanzen in einem einzigen Gerät.

Eine Kombination von Überspannungsschutz-Magazinen mit einem Überspannungsschutz-Gerät, welches Feinschutzelemente aufweist, ist elektrisch, aber auch mechanisch bei der bisherigen Technik nicht vorgesehen und ohne konstruktive Änderungen auch nicht ohne weiteres möglich.

Aus dem Vorgenannten ist es daher Aufgabe der Erfindung, eine weiterentwickelte steckbare Überspannungsschutz-Anordnung für Kontaktleisten zum löt-, schneid- und abisolierfreien Anschließen von Komponenten und Leitungen, insbesondere im Bereich der Telekommunikations- und Datentechnik anzugeben, wobei die Überspannungsschutz-Anordnung beim Einsatz in oder für Kontaktleisten sicherstellen soll, dass dort vorhandene Kontakte nicht belegt sind, so dass ein Rangieren oder Messen nach wie vor möglich ist, ohne dass Überspannungsschutz-Elemente entfernt oder ein Überspannungsschutz-Magazin abgezogen werden muss.

Die Lösung der Aufgabe der Erfindung erfolgt mit einer steckbaren Überspannungsschutz-Anordnung für Kontaktleisten zum löt-, schneid- und abisolierfreien Anschließen von Komponenten und Leitungen gemäß der Merkmalskombination nach Patentanspruch 1, wobei die Unteransprüche mindestens zweckmäßige Ausgestaltungen und Weiterbildungen beinhalten.

Der Grundgedanke der Erfindung besteht demgemäß darin, dass die im eingesteckten Zustand sichtbare Oberseite des Magazins unmittelbar zugängliche Steckkontakte aufweist, welche jeweils dem Steckergesicht der Steckkontaktleiste entsprechen und die mit dieser im vorerwähnten eingesteckten Zustand elektrisch verbunden sind.

Weiterhin sind erste Überspannungsschutz-Elemente den Steckkontakten des Magazins seitlich, bevorzugt beidseitig, benachbart angeordnet.

Zwischen den jeweiligen Kontaktelementen des Einsteckteils und den jeweiligen ersten Überspannungsschutz-Elementen ist eine elektrische Verbindung in Form eines Kontaktbügels oder eines Kontaktteils vorgesehen.

In Weiterbildung der Erfindung ist ein zusätzliches Überspannungsschutz-Steckerteil vorgesehen, welches zweite Überspannungsschutz-Elemente aufweist, wobei dieses Steckerteil einen Einstecksteg umfasst, welcher beim Aufsetzen auf das Magazin von oben in die dortigen, freien Steckkontakte eingreift.

Dieses Überspannungsschutz-Steckerteil weist ein bevorzugt zweiteiliges Gehäuse auf, welches einen Verdrahtungsträger für das oder die zweiten Überspannungsschutz-Elemente umfasst.
Ein freies, aus dem Gehäuse herausragendes Ende des Verdrahtungsträgers kann hierbei zur Minimierung der Gesamtteileanzahl den Einstecksteg bilden.

Im Überspannungsschutz-Steckerteil ist weiterhin ein Erdungsbügel bevorzugt aus einem Metallformteil vorgesehen.

Das Gehäuse des Überspannungsschutz-Steckerteils weist eine in Richtung des Einsteckstegs orientierte Öffnung auf, um einen elektrischen Kontaktzugang zum Erdungsbügel zu gewährleisten.

Der Erdungsbügel wiederum ist über ein Erdungsverbindungsteil mit der Erdungsschiene kontaktierbar.

Erfindungsgemäß ist ein Zwischenrahmen auf das Magazin aufsetz- und dort arretierbar, wobei der Zwischenrahmen eine Vielzahl von Überspannungsschutz-Steckerteilen aufnimmt und fixiert. Hierbei kann zunächst der Zwischenrahmen aufgesetzt und dann ein Einstecken der Überspannungsschutz-Steckerteile erfolgen oder aber ausgestaltend kann nach bereits eingesteckten Steckerteilen der Zwischenrahmen über diese Steckerteile geschoben werden.

Das Erdungsverbindungsteil bzw. eine Vielzahl von Erdungsverbindungsteilen sind im Zwischenrahmen befindlich und dort fixiert. Diese Erdungsverbindungsteile können ebenfalls als metallisches Stanz-Biegeteil ausgeführt sein.

In einer bevorzugten Ausführungsform und Weiterbildung der Erfindung sind die ersten Überspannungsschutz-Elemente als Zwei- oder Drei-Elektroden-Gasableiter ausgeführt, welche jeweils über Klemm- oder Federkontakte elektrisch angeschlossen und mechanisch fixiert sind.

Der Magazinkörper ist so ausgebildet, dass die Gasableiter zu Montage- und Kontrollzwecken seitlich und/oder von oben leicht zugänglich sind.

Die zweiten Überspannungsschutz-Elemente im Überspannungsschutz-Steckerteil umfassen eine zu den ersten Überspannungsschutz-Elementen koordinierte Schutzschaltung aus einem Feinschutzelement und Entkopplungsimpedanzen.

In bevorzugter Weiterbildung der Erfindung ist es möglich, die Überspannungsschutz-Steckerteile unmittelbar auf eine LSA-Steckkontaktleiste aufzusetzen, und zwar ohne Verwendung des weitergebildeten Magazins mit den zusätzlichen, unmittelbar zugänglichen Steckkontakten. Damit ist eine universelle Verwendung der Überspannungsschutz-Steckerteile als eine Modulkomponente eines Gesamtsystems zum Überspannungsschutz möglich.

Zusammenfassend wird das weiterentwickelte Überspannungsschutz-Magazin so ausgebildet, dass an seiner Oberseite eine Kontaktanordnung ausgebildet ist, die Kontaktpaare umfasst, welche in ihrer Ausführung dem Steckergesicht einer LSA-PLUS-Kontaktleiste entsprechen. In eine solche Kontaktanordnung eines derart ausgeführten Überspannungsschutz-Geräts passen demnach Standard-LSA-PLUS-Steckerkontakte, wie sie z. B. bei Rangierschnüren oder sonstigem Zubehör des LSA-PLUS-Systems verwendet werden.

Um eine mittige Anordnung dieser Kontaktpaare, wie dies auch bei LSA-PLUS-Kontaktleisten der Fall ist, zu ermöglichen, werden die ersten Überspannungsschutz-Elemente, bevorzugt Gasableiter, beidseitig der Kontakte angeordnet. Entsprechende Aufnahmebereiche des Überspannungsschutz-Magazins ermöglichen die vorerwähnte Aufnahme von Drei-Elektroden-Gasentladungsableitern, aber auch von Zwei-Elektroden-Ableitern.

Das vorgeschlagene Überspannungsschutz-Magazin kann für mehrere bis hin zu zehn Doppeladern genutzt werden, in die Steckerteile für jeweils eine Doppelader eingesetzt werden.

Die Steckverbindung zwischen dem Überspannungsschutz-Magazin und dem Steckerteil ist, wie vorerwähnt, kompatibel zu LSA-PLUS-Klemmleisten ausgeführt. Demnach sind die oberseitigen Kontakte so ausgeführt, dass das Einstecken von LSA-PLUS-Stecksystemen ohne weiteres erfolgen kann.

Durch mit verschiedenen Feinschutzelementen versehene Steckerteile in Kombination mit einem universellen Überspannungsschutz-Magazin kann der Anwender den für die jeweilige Anlage optimierten Überspannungsschutz errichten, wobei die Steckerteile nachrüstbar sind, so dass eine Anpassung hinsichtlich Änderungen in der Anlage ohne weiteres möglich ist.

Da die Kontakte an der Oberseite des erfindungsgemäßen Überspannungsschutz-Magazins die Funktion der Kontakte der LSA-PLUS-Klemmleiste übernehmen, können alle Wartungsarbeiten, wie Trennen, Messen und Rangieren, auch bei eingestecktem Überspannungsschutz-Magazin und dort in Funktion befindlichen Überspannungsschutz-Elementen durchgeführt werden.

Es liegt im Sinne der Erfindung, dass eine Erdkontaktierung der Steckerteile über das Überspannungsschutz-Magazin hin zur Montagewanne erfolgen kann. Die Erfindung soll nachstehend anhand eines Ausführungsbeispiels sowie unter Zuhilfenahme von Figuren näher erläutert werden.

Hierbei zeigen:
- Fig. 1: eine Schnittdarstellung durch ein erfindungsgemäßes Magazin mit darüber befindlichem Zwischenrahmen sowie einem im oberen Bildteil gezeigten Überspannungsschutz-Steckerteil;
- Fig. 2: eine Draufsicht auf eine Anordnung gemäß Fig. 1 mit erkennbarer mittiger Anordnung der frei zugänglichen Steckkontakte und jeweils benachbarten Aufnahmen für die ersten Überspannungsschutz-Elemente;
- Fig. 3: ein Überspannungsschutz-Magazin mit eingesetztem seitlichen Erdungsbügel in einer Ansicht von oben bei geöffnetem Gehäuse;
- Fig. 4: eine Überblicksdarstellung sowie eine Detaildarstellung eines Stanz-Biegeteils als PE-Kontakt für die Grobschutzelemente;
- Fig. 5: eine mögliche Ausführungsform des Erdungsbügels, wie er im Überspannungsschutz-Steckerteil als Stanz-Biegestück für den PE-Kontakt zum Einsatz kommen kann;
- Fig. 6: ein Stanz-Biegeteil als PE-Leiste für die Steckseite, wie es im Zwischenraum einsetzbar ist;
- Fig. 7: verschiedene Darstellungen der Feder-Steckerleisten als Kontakte für die Grobschutzelemente als erste Überspannungsschutz-Elemente zu deren Einsatz innerhalb des Magazins, wobei aus den Darstellungen ersichtlich ist, dass diese Kontakte sowohl dem elektrischen und mechanischen Anschluss und der Arretierung der Überspannungsschutz-Elemente dienen als auch im Bereich des U-förmigen Bügels den zusätzlichen, frei zugänglichen Steckkontakt bilden;
- Fig. 8: eine Ausführungsform analog derjenigen nach Fig. 7, jedoch mit längeren Kontaktbügeln für die Grobschutzelemente;
- Fig. 9: eine Darstellung von Kontakten für die Grobschutzelemente, und zwar ausgangsseitig;
- Fig. 10: eine perspektivische Darstellung des Gehäuseunterteils des Magazins zur Aufnahme der Grobschutzelemente und der entsprechenden Kontakte und Anschlussteile;
- Fig. 11: das Oberteil des Magazins als Gehäuseabschluss mit Ausformungen zur Aufnahme der in den Fig. 4, 6 sowie 7 bis 9 gezeigten Kontaktelemente;
- Fig. 12: eine perspektivische Darstellung des Zwischenrahmens zum Haltern und Umgreifen einer Vielzahl von Überspannungsschutz-Steckerteilen;
- Fig. 13: eine Explosivdarstellung des Überspannungsschutz-Steckerteils mit den beiden Gehäusehälften, dem Erdungsbügel und dem Verdrahtungsträger und
- Fig. 14: eine Darstellung des Magazins ohne Gehäuseoberteil, jedoch mit allen Kontaktelementen zur Aufnahme der Überspannungsschutz-Elemente für den Grobschutz und den zugänglichen Steckkontakten, die analog dem Steckergesicht der Steckerkontaktleiste ausgeführt sind.

Gemäß der Fig. 1 wird das Überspannungsschutz-Magazin 1 so ausgestaltet, dass an dessen Oberseite zugängliche Steckkontakte 2 vorhanden sind. Die Kontakte des Einsteckteils 3 stehen mit dieser von oben zugänglichen Steckkontakt-Anordnung elektrisch in Verbindung. Es werden also die Kontakte des Einsteckteils 3 nicht nur wie bei herkömmlichen Überspannungsschutz-Magazinen mit den Überspannungsschutz-Elementen, z. B. Gasentladungsableitern verbunden, sondern auch gleichzeitig wird ein entsprechendes Kontaktpaar gebildet, welches in seiner Ausführung dem Steckergesicht einer üblichen LSA-PLUS-Kontaktleiste entspricht.

In die Steckkontakte 2 passen demnach LSA-PLUS-Steckerkontakte, wie sie z. B. bei Rangierschnüren oder sonstigem LSA-PLUS-Zugehör verwendet werden.

Das Magazin 1 nimmt beidseitig der Steckkontakte befindliche erste Überspannungsschutz-Elemente, z. B. in Form von Zwei- oder Drei-Elektroden-Gasentladungsableitern auf.

Ein Überspannungsschutz-Steckerteil 6 weist einen Verdrahtungsträger 20 auf, der Feinschutzelemente und Entkopplungsimpedanzen 7 aufnimmt. Das Überspannungsschutz-Steckerteil 6 besteht, wie in der Fig. 13 erkennbar, aus zwei Kunststoff-Gehäusehälften, die im Inneren den Verdrahtungsträger 20 und einen Erdungsbügel 21 aufnehmen.

Das Gehäuse 22 weist eine in Richtung des Einsteckstegs, der als Ende des Verdrahtungsträgers 20 ausgebildet sein kann, orientierte Öffnung 23 auf, um einen elektrischen Kontakt zum im Gehäuse befindlichen Erdungsbügel 21 zu gewährleisten.

Der Erdungsbügel 21 steht über ein Erdungsverbindungsteil 9 mit dem in Fig. 4 gezeigten PE-Kontakt in elektrischem Kontakt.

Ein Zwischenrahmen 8 gemäß Fig. 1 bzw. 12 besteht ebenfalls aus einem Kunststoffspritz- oder Kunststoffpressteil und kann mehrere Überspannungsschutz-Steckerteile 6 aufnehmen, umgreifen und mechanisch fixieren.

Die Feinschutzelemente und die Entkopplungsimpedanzen im Überspannungsschutz-Steckerteil 6 sind energetisch zu den Grobschutzelementen, die als erste Überspannungsschutz-Elemente wirken, koordiniert, so dass eine einfache Anpassung an die jeweiligen Schutzvoraussetzungen möglich wird.

In den Überspannungsschutz-Steckerteilen sind entsprechende Überspannungsschutz-Elemente für je eine Doppelader vorhanden. Auf einem Überspannungsschutz-System, dass z. B. für zehn Doppeladern ausgelegt ist, können somit beispielsweise zehn Überspannungsschutz-Steckerteile 6 befestigt werden.

Fig. 2 zeigt eine Ansicht des Magazins nach Fig. 1 von oben, und zwar mit erkennbaren Aufnahmebereichen 5, welche dem elektrischen Kontaktieren und mechanischen Halten von Drei-Elektroden-Gasableitern oder von Zwei-Elektroden-Gasableitern dienen.

Ein Überspannungsschutz-Magazin 1 ohne Gehäuseabdeckung, jedoch mit einem Erdungsbügel 11 ist in der Fig. 3 dargestellt.

Die in den Fig. 7 und 9 dargestellten Kontakte für die Eingangsseite der Grobschutzelemente in Form von Stanz-Biegeteilen erfüllen eine Doppelfunktion dergestalt, dass einerseits die als Grobschutz wirkenden ersten Überspannungsschutz-Elemente kontaktierbar und mechanisch fixiert werden können und dass andererseits die zusätzlichen, von oben frei zugänglichen Steckkontakte entstehen, und zwar durch die U-förmigen Zungenteile.

Die in den Fig. 4 und 6 bis 9 dargestellten Kontaktelemente können, wie in der Fig. 14 ersichtlich, in entsprechende Ausnehmungen und Durchbrüche des Magazinunterteils (Fig. 10) eingesetzt und arretiert werden, so dass die Fertigung und Montage der Überspannungsschutz-Anordnung mit geringen Kosten und hohem Automatisierungsgrad realisierbar ist.

### Bezugszeichenliste

- 1: Magazin
- 2: zusätzliche, frei zugängliche Steckkontakte
- 3: Einsteckteil
- 4: erste Überspannungsschutz-Elemente (Grobschutz)
- 5: Aufnahmebereiche des Überspannungsschutz-Magazins
- 6: Überspannungsschutz-Steckerteil
- 7: zweite Überspannungsschutz-Elemente (Feinschutz)
- 8: Zwischenrahmen
- 9: Erdungsverbindungsteil
- 10-11: rahmenartige Erdungsbügel
- 20: Verdrahtungsträger bzw. Einstecksteg des Überspannungsschutz-Steckerteils
- 21: Erdungsbügel im Überspannungsschutz-Steckerteil
- 22: Gehäuse des Überspannungsschutz-Steckerteils
- 23: Öffnung im Gehäuse 22

## Patentansprüche

1. Steckbare Überspannungsschutz-Anordnung für Kontaktleisten zum löt-, schneid- und abisolierfreien Anschließen von Komponenten und Leitungen, insbesondere im Bereich der Telekommunikations- und Datentechnik, umfassend ein Magazin mit elektrischen Kontaktelementen zum Herstellen einer Verbindung zur Kontaktleisten sowie Auftrennen des jeweiligen Strompfads und Einfügen der Überspannungsschutz-Elemente in den jeweiligen Strompfad und eine Erdungsschiene oder eine Erdungsklemme, wobei das Magazin (1) ein Einsteckteil (3) und einen Gehäusekörper aufweist, der Gehäusekörper die Überspannungsschutz-Elemente (4) aufnimmt und das Einsteckteil (3) in die Kontaktleiste eingreift,
**dadurch gekennzeichnet, dass**
die im in die Kontaktleiste eingesteckten Zustand sichtbare Oberseite des Magazins (1) unmittelbar zugängliche Steckkontakte (2) aufweist, welche jeweils dem Steckergesicht der Steckkontaktleiste entsprechen und mit dieser verbunden sind,
weiterhin erste Überspannungsschutz-Elemente (4) den Steckkontakten (2) des Magazins (1) jeweils seitlich benachbart angeordnet sind,
zwischen den jeweiligen Kontaktelementen des Einsteckteils (3) und den jeweiligen ersten Überspannungsschutz-Elementen (4) eine elektrische Verbindung in Form eines Kontaktbügels oder eines Kontaktteils vorgesehen ist, und ein Zwischenrahmen (8) auf das Magazin (1) aufsetz- und dort arretierbar ist, wobei der Zwischenrahmen (8) eine Vielzahl von Überspannungsschutz-Steckerteilen (6) aufnimmt und fixiert bzw. umgreift.

2. Steckbare Überspannungsschutz-Anordnung nach Anspruch 1,
**dadurch gekennzeichnet, dass**
ein Überspannungsschutz-Steckerteil (6) vorgesehen, welches zweite Überspannungsschutz-Elemente (7) aufweist, wobei dieses Steckerteil (6) einen Einstecksteg (20) umfasst, welcher beim Aufsetzen auf das Magazin (1) von oben in die dortigen Steckkontakte (2) eingreift.

3. Steckbare Überspannungsschutz-Anordnung nach Anspruch 2,
**dadurch gekennzeichnet, dass**
das Überspannungsschutz-Steckerteil (6) ein zweiteiliges Gehäuse (22) aufweist, welches einen Verdrahtungsträger für das oder die zweiten Überspannungsschutz-Elemente (7) umfasst, wobei ein freies, aus dem Gehäuse herausragendes Ende des Verdrahtungsträgers den Einstecksteg (20) bildet.

4. Steckbare Überspannungsschutz-Anordnung nach Anspruch 2 oder 3,
**dadurch gekennzeichnet, dass**
im Überspannungsschutz-Steckerteil (6) ein Erdungsbügel (21) vorgesehen ist.

5. Steckbare Überspannungsschutz-Anordnung nach Anspruch 3 und 4,
**dadurch gekennzeichnet, dass**
das Gehäuse (22) eine in Richtung des Einsteckstegs (20) orientierte Öffnung (23) aufweist, um einen elektrischen Kontakt zum Erdungsbügel (21) zu gewährleisten.

6. Steckbare Überspannungsschutz-Anordnung nach den Ansprüchen 1 bis 5,
**dadurch gekennzeichnet, dass**
der Erdungsbügel (21) über ein Erdverbindungsteil (9) mit der Erdungsschiene kontaktierbar ist.

7. Steckbare Überspannungsschutz-Anordnung nach Anspruch 1,
**dadurch gekennzeichnet, dass**
das Erdverbindungsteil (9) im Zwischenrahmen (8) gehalten ist.

8. Steckbare Überspannungsschutz-Anordnung nach einem der vorangegangenen Ansprüche,
**dadurch gekennzeichnet, dass**
die ersten Überspannungsschutz-Elemente (4) als Zwei- oder Drei-Elektroden-Gasableiter ausgeführt sind, welche jeweils über Klemm- oder Federkontakte elektrisch angeschlossen und mechanisch fixiert werden, wobei der Magazinkörper so ausgebildet ist, dass die Gasableiter zu Montage- und Kontrollzwecken seitlich und/oder von oben zugänglich sind.

9. Steckbare Überspannungsschutz-Anordnung nach einem der Ansprüche 2 bis 5,
**dadurch gekennzeichnet, dass**
die zweiten Überspannungsschutz-Elemente (7) im Überspannungsschutz-Steckerteil (6) eine zu den ersten Überspannungsschutz-Elementen (4) koordinierte Schutzschaltung aus Feinschutz und Entkopplungsimpedanz umfassen.

## Claims

1. Pluggable surge protection assembly for contact strips that are designed to connect components and lines without soldering, cutting or stripping, in particular in the field of telecommunications and data systems technology, comprising a magazine including electric contact elements for producing a connection to the contact strip and separating the respective current path and inserting the surge protection elements into the respective current path, and a ground bus or ground terminal, wherein the magazine (1) comprises a plug-in part (3) and a housing body, the housing body receiving the surge protection elements (4) and the plug-in part (3) engaging in the contact strip,
**characterized in that**
the upper side of the magazine (1), which is visible when plugged into the contact strip, comprises plug contacts (2) that are directly accessible and each correspond to the face of the plug of the plug contact strip and are connected to the same, that further first surge protection elements (4) are located at the respective sides of the plug contacts (2) of the magazine (1),
an electrical coupling in the form of a contact bridge or a contact part is provided between the respective contact elements of the plug-in part (3) and the respective first surge protection elements (4), and an intermediate frame (8) can be placed on and locked on the magazine (1), wherein the intermediate frame (8) receives and fixes or encompasses a plurality of surge protection plug parts (6).

2. Pluggable surge protection assembly according to claim 1,
**characterized in that**
a surge protection plug part (6) is provided, which comprises second surge protection elements (7), wherein this plug part (6) comprises an insertion pin (20) which when placed on the magazine (1) engages from above in the plug contacts (2) thereof.

3. Pluggable surge protection assembly according to claim 2,
**characterized in that**
the surge protection plug part (6) comprises a two-part housing (22) having a wiring carrier for the second surge protection element(s) (7), wherein a free end of the wiring carrier projecting out of the housing forms the insertion pin (20).

4. Pluggable surge protection assembly according to claim 2 or 3,
**characterized in that**
a grounding clip (21) is provided in the surge protection plug part (6).

5. Pluggable surge protection assembly according to claim 3 and 4,
**characterized in that**
the housing (22) includes an opening (23) oriented in the direction of the insertion pin (20) so as to ensure an electrical contact to the grounding clip (21).

6. Pluggable surge protection assembly according to one of claims 1 to 5,
**characterized in that**
the grounding clip (21) can be contacted with the ground bus by means of a ground connection part (9).

7. Pluggable surge protection assembly according to claim 1,
**characterized in that**
the ground connection part (9) is held in the intermediate frame (8).

8. Pluggable surge protection assembly according to one of the preceding claims,
**characterized in that**
the first surge protection elements (4) are configured as two- or three-electrode gas discharge tubes each being electrically connected and mechanically fixed by clip contacts or spring contacts, wherein the magazine body is designed such that the gas discharge tubes are accessible from the side and/or from above for the purpose of installation and control.

9. Pluggable surge protection assembly according to one of claims 2 to 5,
**characterized in that**
the second surge protection elements (7) in the surge protection plug part (6) comprise a protection circuit of surge protection and decoupling impedance coordinated with the first surge protection elements (4).

## Revendications

1. Agencement de protection antisurtension enfichable pour des barrettes de contact destinées à la connexion de composants et de lignes sans brasage, sans coupe et sans dénudage, en particulier dans le secteur technique des télécommunications et des données, comprenant un magasin avec des éléments de contact électriques destinés à établir une liaison avec la barrette de contact et à couper le trajet de courant respectif et insérer les éléments de protection antisurtension dans le trajet de courant respectif, et une barre ou une borne de mise à la terre, dans lequel le magasin (1) comprend une partie enfichable (3) et un corps de boîtier, le corps de boîtier reçoit les éléments de protection antisurtension (4), et la partie d'enfichage (3) s'engage dans la barrette de contact,
**caractérisé en ce que**
la face supérieure, visible dans la situation enfichée dans la barrette de contact, du magasin (1) comporte des contacts enfichables (2) directement accessibles, lesquels correspondent respectivement à la configuration d'enfichage de la barrette de contact enfichable et sont reliés à celle-ci,
des premiers éléments de protection anti surtension (4) sont en outre agencés respectivement latéralement au voisinage des contacts enfichables (2) du magasin (1),
il est prévu une liaison électrique, entre les éléments de contact respectifs de la partie enfichable (3) et les premiers éléments de protection antisurtension (4) respectifs, sous la forme d'un arceau de contact ou d'une pièce de contact,
et un cadre intermédiaire (8) peut être posé sur le magasin (1) et arrêté sur celui-ci, de sorte que le cadre intermédiaire (8) reçoit une pluralité de pièces enfichables de protection antisurtension (6) en les fixant ou en les entourant.

2. Agencement de protection antisurtension enfichable selon la revendication 1,
**caractérisé en ce qu'**il est prévu une pièce enfichable de protection antisurtension (6) qui comporte des seconds éléments de protection antisurtension (7), ladite pièce enfichable (6) comprenant une patte enfichable (20) qui, lorsqu'on la pose sur le magasin (1), s'engage depuis le haut dans les contacts enfichables (2) de celui-ci.

3. Agencement de protection antisurtension enfichable selon la revendication 2,
**caractérisé en ce que** la pièce enfichable de protection antisurtension (6) comprend un boîtier (22) en deux parties, qui comprend un porte-câblage pour l'élément de protection antisurtension ou pour les seconds éléments de protection antisurtension (7), et une extrémité libre, en saillie hors du boîtier, du porte-câblage forme la patte enfichable (20).

4. Agencement de protection antisurtension enfichable selon la revendication 2 ou 3,
**caractérisé en ce qu'**il est prévu un arceau de mise à la terre (21) dans la pièce enfichable de protection antisurtension (6).

5. Agencement de protection antisurtension enfichable selon la revendication 3 et 4,
**caractérisé en ce que** le boîtier (22) comporte une ouverture (23) orientée en direction de la patte enfichable (20), afin d'assurer un contact électrique avec l'arceau de mise à la terre (21).

6. Agencement de protection antisurtension enfichable selon les revendications 1 à 5,
**caractérisé en ce que** l'arceau de mise à la terre (21) est susceptible d'être mis en contact avec le rail de mis à la terre via une pièce de liaison de terre (9).

7. Agencement de protection antisurtension enfichable selon la revendication 1,
**caractérisé en ce que** la pièce de liaison de terre (9) est retenue dans le cadre intermédiaire (8).

8. Agencement de protection antisurtension enfichable selon l'une des revendications précédentes,
**caractérisé en ce que** les premiers éléments de protection antisurtension (4) sont réalisés sous forme d'un dispositif de décharge à gaz à deux ou à trois électrodes, ces dispositifs étant respectivement électriquement branchés et mécaniquement fixés via des contacts de serrage ou à ressort, dans lequel le corps de magasin est réalisé de telle façon que les dispositifs de décharge à gaz sont accessibles latéralement et/ou depuis le haut à des fins de montage et de contrôle.

9. Agencement de protection antisurtension enfichable selon l'une des revendications 2 à 5,
**caractérisé en ce que** les seconds éléments de protection antisurtension (7) comprennent, dans la pièce enfichable de protection antisurtension (6), un circuit de protection, coordonné vis-à-vis des premiers éléments de protection antisurtension (4), formé d'un protecteur fin et d'une impédance de découplage.
